# EUROPÄISCHE PATENTSCHRIFT

(11) **EP 1 865 134 B1**
(45) Veröffentlichungstag und Bekanntmachung des Hinweises auf die Patenterteilung: **24.06.2009**
(21) Anmeldenummer: 07004496.1
(22) Anmeldetag: 06.03.2007
(51) Int. Cl.: E05C 17/56, E05C 19/16, E05F 5/06

(54) **Türhalter**
Door retainer
Arrêt de porte

(30) Priorität: 16.03.2006 DE 102006012096
(43) Veröffentlichungstag der Anmeldung: 12.12.2007
(73) Patentinhaber: fischerwerke GmbH & Co. KG, 72178 Waldachtal (DE)
(72) Erfinder: Linka, Martin, 72160 Horb a.N. (DE); Mägerlein, Andreas, 72072 Tübingen (DE); Hofmann, Jan, 72280 Dornstetten (DE)
(74) Vertreter: Suchy, Ulrich Johannes

(56) Entgegenhaltungen:
- CH-A- 383 822
- DE-U- 1 704 805
- JP-A- 2002 038 802
- JP-A- 2006 028 890
- US-B1- 6 321 411

## Beschreibung

Die Erfindung betrifft einen Türhalter mit den Merkmalen des Oberbegriffs des Anspruchs 1.

Mit Türhalter ist eine Einrichtung gemeint, die eine Tür lösbar in einer Stellung, insbesondere einer offenen Stellung, hält. Der Begriff "Tür" wird hier im Sinne eines Türblattes verwendet. Es sind beispielsweise Türhalter mit einem heruntertretbaren, an der Tür angebrachten Stempel oder Brandschutztürhalter mit einem an einem Boden angebrachten Riegel bekannt. (siehe z.B. Dokument DE-U-17 04 805).

Der Erfindung liegt die Aufgabe zugrunde, einen im Boden versenkbaren Türhalter vorzuschlagen.

Diese Aufgabe wird erfindungsgemäß durch die Merkmale des Anspruchs 1 gelöst. Der erfindungsgemäße Türhalter weist einen magnetisierbaren oder magnetischen Riegel und einen mit dem Riegel zusammenwirkenden Magneten auf. Mit "magnetisierbar oder magnetisch" ist gemeint, dass der Riegel durch eine Magnetkraft des Magneten bewegbar ist. Ist der Riegel magnetisch, kann auch eine magnetische Abstoßung den Riegel bewegen. Es ist entweder der Riegel oder der Magnet an der Tür und das jeweils andere Teil, also entweder der Magnet oder der Riegel, ortsfest, beispielsweise auf einem Boden, angeordnet. Gelangt der Riegel durch Schwenken der Tür in einen Wirkungsbereich des Magneten, bewegt der Magnet den Riegel in eine Verriegelungsstellung, in der der Riegel die Tür in ihrer Stellung hält. Die Stellung, in der der Riegel die Tür hält, ist vorzugsweise eine offene Stellung der Tür. Der Riegel kann versenkt im Boden angeordnet sein und wird in die Verriegelungsstellung angehoben, wenn er durch Öffnen oder allgemein Schwenken der Tür in den Wirkungsbereich des Magneten gelangt. Eine "Stolperfalle" durch ein vom Boden nach oben stehendes Teil des Türhalters lässt sich mit der Erfindung vermeiden. Auch ist eine Bodenreinigung vereinfacht, wenn der ortsfeste Teil des Türhalters, also der Riegel oder der Magnet, im Boden versenkt angeordnet ist. Die Optik wird nicht durch ein nach oben stehendes Teil auf dem Boden gestört.

In bevorzugter Ausgestaltung der Erfindung ist der Türhalter als Türstopper ausgebildet, d.h. er bildet einen Anschlag, der einen Öffnungsweg der Tür begrenzt. Dadurch lässt sich ein Schlagen der Tür gegen beispielsweise ein Möbelstück oder mit der Türklinke gegen eine Wand verhindern.

Eine Ausgestaltung der Erfindung sieht vor, dass der Türhalter als Schnapper ausgebildet ist. Das bedeutet, dass der Riegel in der Verriegelungsstellung die Tür in ihrer Stellung hält und durch Überwinden einer Halte- oder Schnappkraft in Schließrichtung der Tür die Verriegelung lösbar ist.

Die Erfindung wird nachfolgend anhand eines in der Zeichnung dargestellten Ausführungsbeispiels näher erläutert.

### Es zeigen:

- Figur 1: einen erfindungsgemäßen Türhalter in entriegelter Stellung; und
- Figur 2: den Türhalter aus Figur 1 in einer Verriegelungsstellung.

Der in der Zeichnung dargestellte, erfindungsgemäße Türhalter weist einen Magneten 1 und einen Riegel 2 auf. Der Magnet 1 ist mit einem Winkel 3 an einem unteren Rand einer Tür 4, vorzugsweise nahe einer Schlossseite der Tür 4, angebracht. Der Magnet 1 befindet sich einige Millimeter über einem Boden 5. Statt mit dem Winkel 3 kann der Magnet auch in der Unterseite der Tür 4 eingelassen und somit bei Gebrauch nicht sichtbar sein.

Der Riegel 2 weist die Form eines Bolzens auf, er ist vertikal angeordnet und axial - d.h. vertikal verschieblich - in einem Hohlschaft eines Dübels 6 aufgenommen. Der Dübel 6 ist in einem Bohrloch 7 im Boden 5 versenkt angeordnet. In der in Figur 1 dargestellten entriegelten Stellung ist der Riegel 2 ebenfalls im Boden 5 versenkt. Der Riegel 2 weist ein magnetisierbares Material auf, beispielsweise besteht er aus Stahl.

Wird die Tür 4 geöffnet, gelangt der Magnet 1 wie in Figur 2 dargestellt über den Riegel 2, d.h. der Riegel 2 gelangt in einen Wirkungsbereich des Magneten 1 und wird vom Magneten 1 angezogen, d.h. angehoben. Dabei gelangt der Riegel 2 in ein Loch 9 im Winkel 3 unter dem Magneten 1. Der Riegel 2 befindet sich in einer Verriegelungsstellung, in der er die Tür 4 hält. Auf einer türfernen Seite bildet ein Rand des Lochs 9 eine niedrige Stufe 10, die sich in Höhe einer balligen Stirnfläche des Riegels 2 befindet. Von der Stufe 10 aus erstreckt sich eine Schräge 11 von der Tür 4 weg, die auch als Abweiser oder Abdrückfläche bezeichnet werden kann. Zum Schließen wird die Tür 4 in Schließrichtung, d.h. in Figur 2 nach links bewegt. Wird dabei eine Schnapp- oder Haltekraft des Türhalters überwunden, drückt die niedrige Stufe 10 und anschließend die Schräge 11 den Riegel 2 vom Magneten 1 ab nach unten, der Türhalter ist entriegelt, die Tür 4 ist frei schwenkbar und der Riegel 2 fällt zurück nach unten in die im Boden 5 versenkte, in Figur 1 dargestellte entriegelte Stellung. Der Türhalter ist durch die niedrige Stufe 10 am Rand des Lochs 9 und die anschließende Schräge 11, die beide mit der balligen Stirnfläche des Riegels 2 zusammenwirken, als Schnapper ausgebildet, der durch Überwinden einer Schnapp- oder Haltekraft in Schließrichtung der Tür 4 entriegelbar ist.

Auf der türzugewandten Seite hat der Rand des Lochs an der mit 12 bezeichneten Stelle die Dicke des Haltewinkels 3 als Höhe. Der türzugewandte Rand 12 des Lochs 9 wirkt mit einer Umfangsfläche des Riegels 2 zusammen. Bewegt sich die Tür in die in Figur 2 dargestellte, offene Stellung, hebt, wie bereits beschrieben, der Magnet 1 den Riegel 2 an, so dass der türzugewandte Lochrand 12 seitlich gegen den Riegel 2 stößt. Die Öffnungsbewegung der Tür 4 wird dadurch zuverlässig vom erfindungsgemäßen Türhalter gestoppt, auch wenn die Tür 4 schnell geöffnet wird. Der Türhalter ist als Türstopper ausgebildet, der ein Schwenken der Tür 4 in Öffnungsrichtung über den Riegel 2 hinweg verhindert.

## Patentansprüche

1. Türhalter, der einen magnetisierbaren oder magnetischen Riegel (2), der an der Tür (4) oder ortsfest angeordnet ist, und einen Magneten (1), der ortsfest oder an der Tür (4) angeordnet ist, aufweist, wobei der Magnet (1) den Riegel (2) in eine Verriegelungsstellung bewegt, wenn der Riegel (2) durch Schwenken der Tür (4) in einen Wirkungsbereich des Magneten (1) gelangt, und der Riegel (2) in der Verriegelungsstellung die Tür (4) in ihrer Stellung hält, wobei der Magnet (1) oder der Riegel (2) in einem Hohlschaft eines ortsfesten Dübels (6) aufgenommen ist, **dadurch gekennzeichnet, dass** der Dübel eine Öffnung aufweist, die sich in Achsrichtung an den Hohlschaft anschließt.

2. Türhalter nach Anspruch 1, **dadurch gekennzeichnet, dass** der Riegel (2) oder der Magnet (1) in einem Boden (5) versenkt angeordnet ist.

3. Türhalter nach Anspruch 1, **dadurch gekennzeichnet, dass** der Türhalter als Türstopper ausgebildet ist.

4. Türhalter nach Anspruch 1, **dadurch gekennzeichnet, dass** der Türhalter als Türschnapper ausgebildet ist.

## Claims

1. Door holder, having a magnetisable or magnetic locking bar (2), which is arranged on the door (4) or in fixed position, and a magnet (1), which is arranged in fixed position or on the door (4), the magnet (1) moving the locking bar (2) into a locking position when, as a result of pivoting of the door (4), the locking bar (2) enters into the region of influence of the magnet (1), and the locking bar (2), in the locking position, holding the door (4) in its position, the magnet (1) or the locking bar (2) being received in a hollow shank of a fixing plug (6), which is in fixed position, **characterized in that** the fixing plug has an opening adjoining the hollow shank in the axial direction.

2. Door holder according to claim 1, **characterized in that** the locking bar (2) or the magnet (1) are arranged recessed in the floor (5).

3. Door holder according to claim 1, **characterized in that** the door holder is in the form of a door stopper.

4. Door holder according to claim 1, **characterized in that** the door holder is in the form of a snap-action door stop.

## Revendications

1. Arrêt de porte, qui présente un verrou magnétique ou magnétisable (2) qui est disposé sur la porte (4) ou en un emplacement fixe, et un aimant (1) qui est disposé en un emplacement fixe ou sur la porte (4), sachant que l'aimant (1) déplace le verrou (2) dans une position de verrouillage lorsque le verrou (2) parvient, par un pivotement de la porte (4), dans une zone d'action de l'aimant (1), et que le verrou (2), dans la position de verrouillage, maintient la porte (4) dans sa position, sachant que l'aimant (1) ou le verrou (2) est reçu dans un corps creux d'une cheville (6) disposée en un emplacement fixe, **caractérisé en ce que** la cheville présente une ouverture qui fait suite en direction axiale au corps creux.

2. Arrêt de porte selon la revendication 1, **caractérisé en ce que** le verrou (2) ou l'aimant (1) est disposé escamoté dans un sol (5).

3. Arrêt de porte selon la revendication 1, **caractérisé en ce que** l'arrêt de porte est conçu comme butée de porte.

4. Arrêt de porte selon la revendication 1, **caractérisé en ce que** l'arrêt de porte est conçu comme retenue de porte à enclenchement.
